# EUROPÄISCHE PATENTANMELDUNG

(11) **EP 0 325 976 A2**
(43) Veröffentlichungstag der Anmeldung: **02.08.1989**
(21) Anmeldenummer: 89100628.0
(22) Anmeldetag: 14.01.1989
(51) Int. Cl.: B03D 1/24

(54) **Pneumatische Flotationszelle**

(30) Priorität: 23.01.1988 DE 3801905
(71) Anmelder: ALLMINERAL AUFBEREITUNGSTECHNIK GMBH & CO. KG, D-4100 Duisburg 1 (DE)
(72) Erfinder: Reilard, Ulrich Arnold, D-4270 Dorsten 1 (DE)
(74) Vertreter: Becker, Thomas, Dr., Dipl.-Ing.

(57) **Zusammenfassung**

Bei einer Vorrichtung zur Durchführung einer pneumatischen Flotation bestehend aus einer Trennzelle mit einem Austrag für die Flotationsabgänge und mit einer Schaumfangrinne und zugeordnetem Austrag sowie aus wenigstens einem außerhalb der Trennzelle angeordneten und mit der Trennzelle verbundenen Begasungsreaktor für die zu flotierende Trübe sollen die in der Trennzelle beim Trübeeintritt auftretenden Turbulenzen vermieden werden. Hierzu ist vorgesehen, daß zwischen Begasungsreaktor (17) und Trennzelle (11) zum Abbau der Strömungsenergie der belüfteten Trübe eine Beruhigungsstrecke (18) eingeschalten ist.

## Beschreibung

Die Erfindung betrifft eine Vorrichtung zur Durchführung einer pneumatischen Flotation bestehend aus einer Trennzelle mit einem Austrag für die Flotationsabgänge und mit einer Schaumfangrinne und zugeordnetem Austrag sowie aus wenigstens einem mit der Trennzelle verbundenen Begasungsreaktor für die zu flotierende Trübe.

Eine gattungsgemäße Flotationsanlage ist in der Veröffentlichung "5 Jahre Betriebserfahrung mit der pneumatischen Flotation in der Steinkohlenaufbereitung", Aufbereitungs-Technik Nr. 1/1987, Seite 1 - 9, erwähnt; hierbei wird die in den Begasungsreaktoren belüftete Trübe über im unteren Teil des spitzkegelförmigen Trenngefäßes in dessen Wandung eingelassene Einläufe in das Trenngefäß eingeleitet, wobei die Trübe in freiem Strahl in das Trenngefäß einströmt.

Bei der pneumatischen Flotation kommt es bei der Zustellung der Trübe besonders darauf an, durch die Bildung von kleinen Blasen und eine gute Dispergierung der Blasen in der zugestellten Trübe eine gute Anlagerung der in der Trübe befindlichen Wertfeststoffe an die Blasen sicherzustellen. Hierzu sind bekanntermaßen hohe Fluidgeschwindigkeiten und hohe spezifische Energieeinträge Voraussetzung.

Mit der bekannten Anlage ist in diesem Zusammenhang nun der Nachteil verbunden, daß sich im Bereich der Einläufe für die begaste Trübe in das Trenngefäß eine entsprechend große Austrittsgeschwindigkeit der Trübe ergibt. Die damit verbundenen Turbulenzen bewirken in nachteiliger Weise, daß mit Luftbläschen behaftete Feststoffteilchen sich nicht an der Schaumschicht anlagern, sondern unmittelbar oder nach turbulenzbedingtem Abreißen der Luftbläschen in den Sinkstrom der Flotationsabgänge gelangen. Hiermit ist eine Verschlechterung des Sortierergebnisses verbunden.

Der Erfindung liegt daher die Aufgabe zugrunde, hier Abhilfe zu schaffen und eine Vorrichtung zur Durchführung einer pneumatischen Flotation zur Verfügung zu stellen, mittels derer das Sortierergebnis von pneumatischen Flotationsanlagen deutlich verbessert wird.

Die Lösung dieser Aufgabe ergibt sich einschließlich vorteilhafter Ausgestaltungen und Weiterbildungen aus dem Inhalt der Patentansprüche, welche dieser Beschreibung vorangestellt sind.

Mit der Erfindung ist der Vorteil verbunden, daß in der zwischen Begasungsreaktor und Trenngefäß eingeschalteten Beruhigungsstrecke ein Abbau der Strömungsenergie erfolgt, so daß die Trübe am Übergang der Beruhigungsstrecke in das Trenngefäß ohne nennenswerte Turbulenzen in das Trenngefäß eintritt, weswegen dort der Sortiervorgang ohne eine Beeinträchtigung statt finden kann. Bei der Bemessung der Beruhigungsstrecke ist im Rahmen der Erfindung dafür Sorge zu tragen, daß eine ausreichende Strömungsgeschwindigkeit zum Transport der konditionierten Trübe in das Trenngefäß gewährleistet ist.

Nach einem bevorzugten Ausführungsbeispiel der Erfindung ist die Beruhigungsstrecke als Steigrohr ausgeführt, welches bis in das Trenngefäß hinein und in demselben mit seinem Trübeaustritt bis dicht unter die Unterseite der beim Flotationsvorgang sich ausbildenden Schaumschicht hochgeführt ist. Auf diese Weise kann sich der luftbehaftete Wertstoff am besten in die Schaumschicht einordnen, ohne daß es zu Abrissen der Bläschen kommt; die mitgetragenen Flotationsabgänge sinken nach Austritt aus dem Steigrohr von der beruhigten Trübe sofort zum Austrag für die Flotationsabgänge am Boden der Trennzelle ab.

Um die Flotationsanlage im einzelnen besser einstellbar zu halten, kann nach einem Ausführungsbeispiel der Erfindung vorgesehen sein, das Steigrohr bezüglich seines Trübeaustritts regulierbar einzustellen, um eine diesbezügliche Anpassung des Abstandes des Trübeaustrittes von der Schaumunterkante vornehmen zu können. Hierbei kann entweder das gesamte Steigrohr verschiebbar oder dieses aus zwei nach Art eines Teleskops ineinander eingeschobenen Rohrteilen gebildet sein.

Die Erfindung bringt weiterhin Vorteile im Hinblick auf die Verbesserung des Sortierergebnisses mit sich, wenn bestimmte Abmessungsverhältnisse zwischen Steigrohr und Trenngefäß eingehalten werden, da die über das Steigrohr eingespeiste Trübe eine möglichst große Schaumfläche bestreichen soll, um einen guten Wirkungsgrad der Flotationsanlage zu gewährleisten. In diesem Zusammenhang hat sich herausgestellt, daß das Verhältnis der Querschnittsfläche des Steigrohres zur Querschnittsfläche der Phasentrennzelle einen Wert von 1,25 unterschreiten sollte.

In der Zeichnung ist ein Ausführungsbeispiel der Erfindung wiedergegeben, welches nachstehend beschrieben ist. Es zeigen:
Fig. 1 eine erfindungsgemäße Vorrichtung in einer Seitenansicht,
Fig. 2 den Gegenstand der Figur 1 in Vorderansicht.

Die Flotationsanlage 10 weist eine Trennzelle 11 auf, deren Bodenwand 12 trichterförmig schräg nach unten gestellt ist, wobei am Fußpunkt der dort damit zusammenkommenden Seitenwandung 13 eine Austragsöffnung 14 für die abgesunkenen Flotationsabgänge angeordnet ist. Am oberen Ende mündet die Trennzelle 11 in eine umlaufende Schaumfangrinne 15 mit einem Schaumproduktaustrag 16. In Figur 2 sind beispielsweise zwei Trennzellen 11 in einer Schaumfangrinne 15 zusammengefaßt.

Jeder Trennzelle 11 ist ein Begasungsreaktor 17 zugeordnet, der mit Abstand zur Trennzelle unterhalb derselben angeordnet ist. Den Abstand zwischen Trennzelle 11 und zugeordnetem Begasungsreaktor 17 überbrückend ist ein Steigrohr 18 als Beruhigungsstrecke angeordnet, welches mit seinem oberen Trübeaustritt 19 in die Trenn zelle 11 hinein - und in dieser bis nahe an die Unterkante einer im einzelnen nicht dargestellten, im Betrieb der Flotationsanlage 10 sich aber im oberen Bereich der Trennzelle 11 einstellenden Schaumschicht hochgeführt.

Je nach Ausbildung des Flotationsgutes ist es zweckmäßig, die Lage des Trübeaustrittes 19 regulierbar zu halten, beispielsweise durch eine verschiebbare Anordnung des Steigrohres 18 insgesamt oder durch dessen Ausbildung als teleskopisch bewegbares Rohr; letzteres ist aber im einzelnen nicht dargestellt. Am unteren Ende des Steigrohres 18 befindet sich ein Notablaß 20.

Im Betrieb wird zu flotierende Trübe im Begasungsreaktor 17 belüftet und tritt aufgrund des dabei erforderlichen hohen spezifischen Energieeintrages mit einer vergleichsweise großen Geschwindigkeit in das Steigrohr 18 ein. Auf der so gebildeten Beruhigungsstrecke baut sich die Strömungsenergie so weit ab, daß die konditionierte Trübe am Trübeaustritt 19 ohne nennenswerte Turbulenzen in die Trennzelle 11 eintritt. Hierbei ist es nach der Erfindung besonders vorteilhaft, wenn dabei die Entfernung zwischen Trübeaustritt 19 und der Untergrenze der Schaumschicht so bemessen ist, daß einerseits die nicht mit Luftbläschen behafteten schwereren Abgangsteilchen sich vom Schaum trennen und zur Austragsöffnung 14 absinken, daß andererseits die mit Wertstoff behafteten Bläschen sich möglichst rasch in die bestehende Schaumschicht einbinden können, ohne daß es zu Zerstörungen der Bläschen oder Beeinträchtigung der Haftung zwischen Bläschen und Wertstoff kommt.

In einen Zusammenhang mit der vorteilhaften Wirkung der erfindungsgemäßen Flotationsanlage stehen auch die Abmessungen des Steigrohres 18 im Verhältnis zur Oberfläche der Trennzelle 11, da aufgrund der sich flächenhaft ausbreitenden Trübe nach Verlassen des Trübeaustritts 19 die auch in Abhängigkeit vom Abstand des Trübeaustritts 19 von der Schaumuntergrenze gegebene Größe der Schaumfläche in etwa mit der Ausbreitungsfläche der Trübe übereinstimmen sollte. Die Bemessungsregeln dazu im einzelnen sind in Abhängigkeit von den Kapazitätsverhältnissen der Trennzelle sowie den Flotationsvorgaben jeweils abzustimmen.

Die in der vorstehenden Beschreibung, den Patentansprüchen, der Zusammenfassung und der Zeichnung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Vorrichtung zur Durchführung einer pneumatischen Flotation bestehend aus einer Trennzelle mit einem Austrag für die Flotationsabgänge und mit einer Schaumfangrinne und zugeordnetem Austrag sowie aus wenigstens einem außerhalb der Trennzelle angeordneten und mit der Trennzelle verbundenen Begasungsreaktor für die zu flotierende Trübe,
**dadurch gekennzeichnet,**
daß zwischen Begasungsreaktor (17) und Trennzelle (11) zum Abbau der Strömungsenergie der belüfteten Trübe eine Beruhigungsstrecke (18) eingeschaltet ist.

2. Vorrichtung nach Anspruch 1,
**dadurch gekennzeichnet**,
daß die Beruhigungsstrecke als zwischen dem unterhalb der Trennzelle (11) angeordneten Begasungsreaktor (17) und der Trennzelle (11) angeordnetes Steigrohr (18) ausgebildet ist.

3. Vorrichtung nach Anspruch 1 oder 2,
**dadurch gekennzeichnet**,
daß das Steigrohr (18) mit seinem Trübeaustritt (19) in die Trennzelle (11) hineingeführt und bis nahe an die im oberen Bereich der Trennzelle (11) eingestellte Schaumschicht hochgeführt ist.

4. Vorrichtung nach Anspruch 3,
**dadurch gekennzeichnet**,
daß der Trübeaustritt (19) des Steigrohres (18) in dessen Längsachse verschiebbar ist.

5. Vorrichtung nach Anspruch 4,
**dadurch gekennzeichnet**,
daß das Steigrohr (18) als solches verschiebbar ist.

6. Vorrichtung nach Anspruch 4,
**dadurch gekennzeichnet**,
daß das Steigrohr (18) aus mindestens zwei teleskopisch ineinandergeschobenen Einzelrohren besteht.

7. Vorrichtung nach einem der Ansprüche 1 - 6,
**dadurch gekennzeichnet**,
daß das Verhältnis des Steigrohrquerschnitts zum Querschnitt der zugeordneten Trennzelle kleiner als 1,25 ist.
